# FASCICULE DE BREVET EUROPEEN

(11) **EP 1 011 370 B1**
(45) Date de publication et mention de la délivrance du brevet: **19.02.2003**
(21) Numéro de dépôt: 98916771.3
(22) Date de dépôt: 05.05.1998
(51) Int. Cl.: A45D 24/36

(54) **GUIDE COUPE CHEVEUX**
HAARSCHNEIDEFÜHRUNGSEINHEIT
HAIRCUTTING GUIDE

(30) Priorité: 09.05.1997 CH 108197
(43) Date de publication de la demande: 28.06.2000
(73) Titulaire: Guarnaccia, Alexandre, 1844 Villeneuve (CH)
(72) Inventeur: Guarnaccia, Alexandre, 1844 Villeneuve (CH)
(86) Numéro de dépôt international: CH9800179
(87) Numéro de publication internationale: WO98051184

(56) Documents cités:
- WO-A-96/22036
- FR-A- 625 779
- US-A- 4 520 562
- US-A- 4 619 280
- US-A- 5 427 122

## Description

Cette invention a pour objet un guide qui permet d'effectuer différentes coupes de cheveux d'une manière simple, rapide et précise.

Toute personne sera apte à utiliser ce guide sans pour autant bénéficier d'une formation de coiffeur.

Nous connaissons à ce jour d'autres guides, notamment la pince horizontale définie dans la publication WO 96/22036 et le guide constitué par deux plaques parallèles défini dans le brevet US 5 427 122. Ces guides présentent l'inconvénient d'être de forme rigide et nécessitent l'utilisation de pinces ou plaques différentes selon les coupes désirées, droites ou arrondies, par exemple. En outre, leur utilisation ne permet pas d'effectuer une coupe en une seule fois sur l'ensemble des cheveux. On connaît aussi par le brevet FR 625779 un gabarit facilitant la coupe régulière des cheveux. Ce gabarit est constitué d'une bande flexible afin de pouvoir se plier autour de la tête et de maintenir les cheveux, ladite bande comportant sur l'un de ses côtés des dents du genre denture de peigne. Ce dispositif est simple et efficace, toutefois il ne définit qu'une forme et il faudra disposer de plusieurs gabarits pour exécuter différentes coupes et le disposer sur différentes formes de têtes.

L'invention a pour but de pallier aux inconvénients des guides connus et de réaliser une coupe de cheveux avec les avantages suivants:
- un seul guide pour toutes les formes de têtes et de coupes
- simplification du travail de coupe de cheveux
- présentation de la ligne de coupe au moyen du guide
- l'ensemble des cheveux est coupé sur la longueur du guide
- rapidité, précision et facilité dans la coupe de cheveux.

Ces buts sont atteints avec le guide coupe cheveux défini à la revendication 1.

L'invention sera mieux comprise à la lecture de la description de réalisations données à titre d'exemple en regard des dessins sur lesquels:
- **la fig 1**: est une vue du dessus d'une forme d'exécution du guide coupe cheveux
- **la fig 2**: est une vue de côté du guide représenté à la figure 1
- l**a fig 3**: représente une vue en coupe A-A du guide
- **les fig 4a, b, c, d, e et f**: montrent différentes possibilités d'utiliser le guide
- **la fig 5**: illustre la manière de procéder pour effectuer une coupe dégradée.

On va maintenant décrire plus précisément la marche à suivre pour utiliser le guide en se référant aux figures ci-dessus.
- **La fig 1**: est une vue du haut du guide constitué par une bande 6 flexible sur laquelle une face comporte deux rangées de picots 8 et 9. Deux fils de cuivre 3 sont implantés à l'intérieur de la bande 6 sur toute la longueur du guide dans le but de maintenir la forme. Un élastique 1 est fixé d'une extrémité à l'autre du guide entre les deux rangées de picots.
- **La fig 2**: est une vue de côté du guide.
- **La fig 3**: représente une coupe du guide.
- **La fig 4**: illustre le déroulement par étapes de la coupe désirée.
- **La fig 4a**: montre une séparation des cheveux sur le sommet de la tête par une raie au milieu. Les cheveux tombent verticalement de chaque côté de la tête et à l'arrière.
- **La fig 4b**: montre le guide placé sous les cheveux au haut de la nuque en partant d'une joue à l'autre. Les cheveux sont ensuite coiffés par-dessus le guide.
- **La fig 4c**: montre le guide maintenu par l'élastique 1 passant par-dessus les cheveux. Ainsi l'ensemble des cheveux est maintenu.
- **La fig 4d**: montre le guide glissé contre le bas jusqu'à la longueur désirée. La flèche 2 montre dans quelle direction le guide est glissé. Le guide est mis ensuite en forme selon la coupe désirée:
- **Fig 4d**: - horizontal d'une joue à l'autre pour effectuer une coupe droite.
- **Fig 4e**: - incurvé contre le haut pour effectuer une coupe oblique.
- **Fig 4f**: - incurvé contre le bas pour effectuer une coupe arrondie.

## Revendications

1. Guide coupe cheveux constitué d'une bande de section polygonale en matériau flexible (6), dont une face comporte au moins une rangée de picots (8 et 9) **caractérisé en ce que** la bande (6) comprend lié au matériau flexible un matériau malléable (3) qui maintient en forme le guide selon la coupe désirée

2. Guide selon revendication 1, **caractérisé en ce que** le matériau flexible est une bande de caoutchouc mousse.

3. Guide selon la revendication 2, **caractérisé en ce que** le matériau est constitué de deux fils de cuivre qui sont maintenus parallèlement à l'intérieur de la bande dans le but de le maintenir en forme selon la coupe désirée.

4. Guide selon l'une des revendications 1 à 3, **caractérisé en ce qu'**il comporte deux rangées de picots fixés sur toute la longueur de la bande.

5. Guide selon l'une des revendications 1 à 4, **caractérisé en ce qu'**il comporte un fil élastique s'étendant sur toute la longueur de la bande.

6. Guide selon l'une des revendications 1 à 5, **caractérisé en ce que** sa section est un rectangle avec un coin coupé.

## Claims

1. Hair cutting device is constituted of a polygonal, semi-circular band of flexible material, see under point -6-. One side consists of pilfering pecks held together by the flexible, semi-circular band. This permits to keep the hair in place, see under point -3- for the desired cut.

2. Hair cutting device according to the claim under point -1- above, consists of a flexible band made of rubber.

3. Hair cutting device according to the claim under point -2- above, consists of two parallel copper rods held together inside the flexible, semi-circular band to keep the hair in place for the desired cut.

4. Hair cutting device according to the claim under points 1 to 3 above, consists of two rows of pilfering pecks along the entire semi-circular band.

5. Hair cutting device according to the claims under points 1 to 4 above, consists of an elastic string for the full length of the semi-circular band.

6. Hair cutting device according to one of the claims under 1 to 5 above, consists of a rectangular cross-section with a cut corner.

## Patentansprüche

1. Die Haarschneidevorrichtung besteht aus einem polygonalen, halbkreisförmigen Band aus flexiblem Material, siehe Punkt -6-. Die eine Seite hat eine Doppelreihe von Picken die im halbkreisförmigen Band verankert sind. Diese ermöglichen, das Haar für den erwünschten Schnitt fest zu halten.

2. Die Haarschneidevorrichtung besteht aus einem flexiblem Band, so wie es erklärt ist unter Punkt -1- oben.

3. Die Haarschneidevorrichtung besteht aus zwei parallelen Kupferdrähten, die vom flexiblen Band zusammen gehalten werden. Dies ermöglicht, das Haar für den erwünschten Schnitt fest zu halten, siehe Punkt -2- oben.

4. Die Haarschneidevorrichtung besteht aus einer Doppelreihe von Picken, die verankert sind im halbkreisförmigen Band, siehe Punkte 1 bis 3 oben.

5. Die Haarschneidevorrichtung besteht aus einem elastischen Faden entlang des ganzen, halbkreisförmigen Bandes, siehe Punkte 1 bis 4 oben.

6. Die Haarschneidevorrichtung besteht aus einem rechtecking Querschnitt mit abgeschnittener Ecke, siehe Punkt -1- oben.
